# EUROPÄISCHE PATENTSCHRIFT

(11) **EP 2 431 521 B1**
(45) Veröffentlichungstag und Bekanntmachung des Hinweises auf die Patenterteilung: **11.01.2017**
(21) Anmeldenummer: 10009623.9
(22) Anmeldetag: 15.09.2010
(51) Int. Cl.: E01B 29/00

(54) **Vorrichtung zum Durchführen von Gleisbauarbeiten**
Device for platform construction
Dispositif destiné à exécuter des travaux de construction de rails

(43) Veröffentlichungstag der Anmeldung: 21.03.2012
(73) Patentinhaber: Knape Gruppe Holding GmbH, 85551 Kirchheim bei München (DE)
(72) Erfinder:
(74) Vertreter: Manitz, Finsterwald & Partner GbR

(56) Entgegenhaltungen:
- EP-A2- 0 812 960
- CH-A- 357 425
- DE-U1-202005 004 924
- US-A- 5 904 098

## Beschreibung

Die vorliegende Erfindung betrifft eine Vorrichtung zum gleisgebundenen Durchführen von Arbeiten an einer oder für eine Schienenfahrbahn, wie Erdbauarbeiten, Schienenarbeiten, Oberleitungs- und Signalarbeiten, Schwellenlegen, Schwellenaustauschen und dergleichen.

Vorrichtungen zum Durchführen von Gleisbauarbeiten sind in vielfältigen Bauarten bekannt, beispielsweise als Gleisumbauzüge. Die Vorrichtungen werden dabei als Spezialanfertigungen hergestellt, die schienenfahrbar ausgebildet sein können oder schienenunabhängige Fahrwerke aufweisen. Schienenfahrbare Vorrichtungen haben den Vorteil, dass das Schienenbett nicht oder nur verhältnismäßig wenig beeinträchtigt wird. Zudem können sie über das Gleis an und abtransportiert werden.

Die CH 357425 A offenbart einen Gleisverlegekran, dem mittels eines Zubringerportalkrans Gleisjoche zugeführt werden.

In der DE 20 2005 004 924 U1 ist ein auf Schienen verfahrbarer Portalkran für einen Gleisbauzug offenbart. Die Schienen sind auf den Plattformen von Eisenbahnwagen verlegt.

Die US 5 904 098 A offenbart einen auf Schienen verfahrbaren Laufkran für den Schwellentransport.

Die EP 0 812 960 A2 offenbart einen Schwellenleger, der mit einem Saugbalken zum Handhaben der Schwellen ausgestattet ist.

Der Erfindung liegt die Aufgabe zugrunde, Vorrichtungen zum Durchführen von Gleisbauarbeiten zu verbessern. Insbesondere soll der An- und Abtransport zum Einsatzort der Vorrichtungen erleichtert werden.

Bei einer erfindungsgemäßen Vorrichtung ist vorgesehen, dass die Einrichtungen zum Durchführen der Arbeiten eine Transporteinheit bilden oder in einer Transporteinheit untergebracht sind und dass die Transporteinheit lösbar auf einem Schienenfahrzeug, insbesondere Eisenbahnwaggon, befestigbar ist.

Erfindungsgemäß weist die Transporteinheit ein Rahmengestell auf. Dies ist von der Herstellung her kostengünstig und erlaubt ein geringes Gewicht der Vorrichtung. Wie bekannte schienenfahrbare Vorrichtungen kann auch die erfindungsgemäße Vorrichtung über das Gleis an- und abtransportiert werden. Durch die Transporteinheit, die lösbar auf einem Schienenfahrzeug befestigbar ist, kann die Vorrichtung aber auch vorteilhaft auf andere Weise transportiert werden, beispielsweise auf einem Tieflader oder einem Schiff. Die erfindungsgemäße Vorrichtung kann daher auch in günstiger Weise zu Arbeitsstätten gebracht werden, die nicht oder nur umständlich per Gleis erreichbar sind.

Um einen Transport zu erleichtern oder überhaupt zu ermöglichen, ist nach einer Ausgestaltung der Erfindung ein Teil der Einrichtungen zwischen einer Transportstellung und einer Arbeitsstellung verstellbar. Bestimmte Ausleger können so beispielsweise eingefahren werden, um beim Transport den Platzbedarf zu verringern.

Nach einer besonders bevorzugten Ausgestaltung der Erfindung sind die Maße der Transporteinheit zumindest in ihrer Transportstellung auf Standardcontainermaße, insbesondere Seecontainermaße beschränkt. Die Vorrichtung kann dadurch in einem Container transportiert werden, wodurch die Transportkosten sehr gering gehalten werden können.

Die Transporteinheit kann nach einer Ausgestaltung der Erfindung auch selbst als Container, insbesondere Seecontainer, ausgebildet sein. Auch dadurch können die Kosten für den Transport entsprechend gering gehalten werden.

Die erfindungsgemäße Vorrichtung weist insbesondere mit Schienenrollenzangen versehene Hebearme und/oder eine Schienenjustiereinrichtung und/oder eine Kranbahn und/oder mindestens einen Schwellenhubzylinder und/oder eine Schwellendrehvorrichtung und/oder eine Spannklemmenkontrolleinrichtung und/oder einen Bedienerstand auf. Damit können die entsprechenden Arbeiten mit der erfindungsgemäßen Vorrichtung durchgeführt werden.

Nach einer weiteren Ausgestaltung der Erfindung ist die Transporteinheit lösbar mit einem Schienenfahrzeug verbunden, welches zusätzlich zu der Transporteinheit mindestens eine für die Arbeiten nutzbare Einrichtung wie Lagerplatz aufweist.

Nach noch einer Ausgestaltung der Erfindung ist die Transporteinheit mit einem Schienenfahrzeug lösbar verbunden, welches nicht oder nur im Rahmen seiner Zulassungsvorschriften gegenüber einem normalen Fahrzeug modifiziert ist. Die erfindungsgemäße Vorrichtung kann dadurch mit dem Schienenfahrzeug als Ladung transportiert werden, ohne dass Genehmigungen erforderlich sind. Ein schneller Transport zwischen verschiedenen Einsatzorten ist dadurch möglich.

Die Verbindung der Transporteinheit mit dem Schienenfahrzeug erfolgt bevorzugt mittels Standardbefestigungen. Dadurch können die Kosten gesenkt werden.

Nach einer weiteren Ausgestaltung der Erfindung ist die Transporteinheit mit einem Schienenfahrzeug lösbar verbunden, welches mit einem oder mehreren weiteren Schienenfahrzeugen wie Eisenbahnwaggon oder gleisgebundene Antriebsvorrichtung gekoppelt ist. Damit kann in günstiger Weise ein Arbeitszug zusammengestellt werden, der aus normalen Schienenfahrzeugen besteht und damit wenig Kosten verursacht.

Ein Ausführungsbeispiel der Erfindung ist in den Zeichnungen dargestellt und wird nachfolgend beschrieben. Es zeigen, jeweils in schematischer Darstellung,
- Fig. 1: einen Eisenbahnwaggon mit einer erfindungsgemäßen Arbeitsvorrichtung in perspektivischer Darstellung in Transportstellung,
- Fig. 2: eine Seitenansicht zu Fig. 1,
- Fig. 3: eine Draufsicht zu Fig. 1,
- Fig. 4: eine Vorderansicht zu Fig. 1, und
- Fig. 5: eine Seitenansicht auf den Eisenbahnwaggon mit erfindungsgemäßer Arbeitsvorrichtung von Fig. 1 in Arbeitsstellung.

Bei der dargestellten Arbeitsvorrichtung handelt es sich um einen Schwellenleger. Die erfindungsgemäße Vorrichtung ist als Transporteinheit 15 ausgebildet und mit einem Eisenbahnwaggon 1 lösbar verbunden, der gegenüber einem normalen Eisenbahnwaggon nicht oder nur im Rahmen seiner Zulassungsvorschriften modifiziert ist. Wie man in den Fig. 1 bis 4 sieht, ist die erfindungsgemäße Arbeitsvorrichtung 15 so ausgebildet, dass in Transportstellung die zulässigen Außenmaße einer Ladung nicht überschritten werden. Die erfindungsgemäße Vorrichtung 15 kann daher mit dem Eisenbahnwaggon 1 ganz normal als Ladung transportiert werden.

Der erfindungsgemäße Eisenbahnwaggon 1 umfasst mehrere Radachsen 2, im dargestellten Beispiel sechs, eine von den Radachsen 2 getragene Plattform 3, ein am vorderen Ende des Eisenbahnwaggons 1 auf der Plattform 3 angeordnetes Gestell 4 und ein dahinter angeordnetes Schwellenlager 5 für eine Vielzahl von Schwellen 6.

In dem Gestell 4 sind die Arbeitsgeräte der Vorrichtung 15 untergebracht, nämlich eine Schienenhebevorrichtung 7 mit Schienenzangen und eine Kranbahn 8 mit Auslegern 9. An der Kranbahn 8 ist eine erste Hub- und Drehvorrichtung 10 zwischen dem Schwellenlager 5 und einem Zwischenlager 11 verfahrbar angeordnet. Eine zweite Hub- und Drehvorrichtung 12 ist zwischen dem Zwischenlager 11 und dem vorderen Ende des Kranauslegers 9 verfahrbar an der Kranbahn 8 angeordnet.

Wie in den Figuren dargestellt, sind die Arbeitseinrichtungen der erfindungsgemäßen Vorrichtung 15, nämlich Schienenhebearm 7, Kranbahn 8 mit Kranausleger 9 und den daran angebrachten Drehvorrichtungen 10, 12 zwischen der in den Fig. 1 bis 4 dargestellten Transportstellung und der in Fig. 5 dargestellten Arbeitsstellung verstellbar. In der in den Fig. 1 bis 4 dargestellten Transportstellung überragen die Arbeitseinrichtungen nicht die seitlichen Außenabmessungen des Eisenbahnwaggons 1. In der in Fig. 5 dargestellten Arbeitsstellung sind die Einrichtungen dagegen vor Kopf des Eisenbahnwaggons 1 angeordnet, um mit den Schienen 14 des Gleises 13 in Eingriff zu gelangen und Schwellen 6 unter die Schienen 14 zu legen. In entsprechender Weise kann auch jegliche andere Art von Arbeitseinrichtungen zum Durchführen von Gleisbauarbeiten ausgebildet sein.

Die erfindungsgemäße Vorrichtung kann vorteilhaft für vielseitige Arbeiten an einer oder für eine Schienenfahrbahn eingesetzt werden, beispielsweise Schwellen ein- und ausbauen, Schienen bearbeiten, beispielsweise Schleifen, Erdbauarbeiten, z.B. im Zusammenhang mit Planums-Verbesserungsarbeiten, Schweißarbeiten an Schienen, Kabelverlegearbeiten, Vegetationsarbeiten, z.B. Baumbeschnitt, Vermessungsarbeiten, Gleismessungen, Schienenprüfungen, Oberleitungsmessungen, Videoaufnahmen, Arbeiten an Oberleitungen und Signalanlagen, Arbeiten an Kunstbauten, wie Brücken und Tunnel und vieles mehr. In allen Fällen kann die Vorrichtung schnell an den Einsatzort gebracht und, ggf. nach Ausfahren von Arbeitseinrichtungen, eingesetzt werden.

### Bezugszeichenliste

- 1: Eisenbahnwaggon
- 2: Radachse
- 3: Plattform
- 4: Gestell
- 5: Schwellenlager
- 6: Schwelle
- 7: Schienenhebearm mit Schienenzange
- 8: Kranbahn
- 9: Kranausleger
- 10: erste Hub- und Drehvorrichtung
- 11: Zwischenlager
- 12: zweite Hub- und Drehvorrichtung
- 13: Gleis
- 14: Schiene
- 15: Transporteinheit

## Patentansprüche

1. Vorrichtung zum gleisgebundenen Durchführen von Arbeiten an einer oder für eine Schienenfahrbahn, wie Erdbauarbeiten, Schienenarbeiten, Schwellenlegen, Oberleitungs- und Signalarbeiten, Schwellenaustauschen und dergleichen, wobei
die Einrichtungen (7 - 12) zum Durchführen der Arbeiten eine Transporteinheit (15) bilden oder in einer Transporteinheit untergebracht sind,
**dadurch gekennzeichnet, dass**
die Transporteinheit (15) lösbar auf einem Schienenfahrzeug (1), insbesondere Eisenbahnwaggon, befestigbar ist, wobei die Transporteinheit (15) ein auf dem Schienenfahrzeug (1) lösbar befestigbares Rahmengestell (4) aufweist, in welchem die Arbeitseinrichtungen (7 - 12) untergebracht sind.

2. Vorrichtung nach Anspruch 1,
**dadurch gekennzeichnet, dass**
mindestens ein Teil der Einrichtungen (7 - 12) zwischen einer Transportstellung und einer Arbeitsstellung verstellbar ist.

3. Vorrichtung nach Anspruch 1 oder 2,
**dadurch gekennzeichnet, dass**
die Maße der Transporteinheit (15) zumindest in ihrer Transportstellung auf Standardcontainermaße, insbesondere Seecontainermaße beschränkt sind.

4. Vorrichtung nach einem der vorhergehenden Ansprüche,
**dadurch gekennzeichnet, dass**
die Transporteinheit (15) mit Schienenrollenzangen versehene Hebearme (7) und/oder eine Schienenjustiereinrichtung und/oder eine Kranbahn (8) und/oder mindestens einen Schwellenhubzylinder (10, 12) und/oder eine Schwellendrehvorrichtung und/oder eine Spannklemmenkontrolleinrichtung und/oder einen Bedienerstand und/oder Antriebs- und/oder Steuerorgane zur Durchführung der Arbeiten umfasst.

5. Vorrichtung nach einem der vorhergehenden Ansprüche,
**dadurch gekennzeichnet, dass**
das Schienenfahrzeug (1) zusätzlich zu der Transporteinheit (15) mindestens eine für die Arbeiten nutzbare Einrichtung wie Lagerplatz (5) aufweist.

6. Vorrichtung nach einem der vorhergehenden Ansprüche,
**dadurch gekennzeichnet, dass**
die Verbindung der Transporteinheit (15) mit dem Schienenfahrzeug (1) mittels Standardbefestigungen erfolgt.

7. Vorrichtung nach einem der vorhergehenden Ansprüche,
**dadurch gekennzeichnet, dass**
die Transporteinheit (15) mit einem Schienenfahrzeug (1) lösbar verbunden ist, welches mit einem oder mehreren weiteren Schienenfahrzeugen wie Eisenbahnwaggon oder gleisgebundene Antriebsvorrichtung gekoppelt ist.

## Claims

1. An apparatus for the railmounted carrying out of works at a railway track or for a railway track such as earthworks, rail works, sleeper laying, overhead line works and signal works, sleeper replacement and the like, wherein
the devices (7 - 12) for carrying out the works form a transport unit (15) or are accommodated in a transport unit;
**characterized in that**
the transport unit (15) can be releasably fastened to a rail vehicle (1), in particular to a railroad car, wherein
the transport unit (15) has a frame rack (4) which can be releasably fastened to the rail vehicle (1) and in which the work devices (7 - 12) are accommodated.

2. An apparatus in accordance with claim 1,
**characterized in that**
at least some of the devices (7 - 12) can be adjusted between a transport position and a work position.

3. An apparatus in accordance with claim 1 or claim 2,
**characterized in that**
the dimensions of the transport unit (15) are limited to standard container dimensions, in particular maritime container dimensions, at least in its transport position.

4. An apparatus in accordance with any one of the preceding claims,
**characterized in that**
the transport unit (15) includes lifting arms (7) provided with track roller claws and/or a rail adjustment device and/or a crane way (8) and/or at least one sleeper lifting cylinder (10, 12) and/or a sleeper turning apparatus and/or a rail clamp control device and/or an operator's cab and/or drive and/or control members for carrying out the works.

5. An apparatus in accordance with any one of the preceding claims,
**characterized in that**
the rail vehicle (1) has at least one device usable for the works, such as a storage space (5), in addition to the transport unit (15).

6. An apparatus in accordance with any one of the preceding claims,
**characterized in that**
the connection of the transport unit (15) to the rail vehicle (1) takes place by means of standard fasteners.

7. An apparatus in accordance with any one of the preceding claims,
**characterized in that**
the transport unit (15) is releasably connected to a rail vehicle (1) which is coupled to one or more further rail vehicles such as railroad cars or railmounted drive apparatus.

## Revendications

1. Dispositif pour exécuter de façon assujettie à une voie ferroviaire des travaux sur ou pour une voie de chemin de fer, tel que des travaux de terrassement, des travaux sur les rails, la pose de traverses, des travaux sur les caténaires et la signalisation, les échanges de traverses ou similaires, dans lequel
les systèmes (7-12) pour l'exécution des travaux forment une unité de transport (15) ou sont logés dans une unité de transport,
**caractérisé en ce que**
l'unité de transport (15) est susceptible d'être fixée sur un véhicule ferroviaire (1), en particulier un wagon de chemin de fer, de sorte que l'unité de transport (15) comprend un châssis-cadre (4) à fixer de façon détachable sur le véhicule ferroviaire, châssis dans lequel sont logés les systèmes de travail (7-12).

2. Dispositif selon la revendication 1,
**caractérisé en ce qu'**au moins une partie des systèmes (7-12) sont susceptibles d'être déplacés entre une position de transport et une position de travail.

3. Dispositif selon la revendication 1 ou 2,
**caractérisé en ce que** les dimensions de l'unité de transport (15) sont limitées, au moins dans leur position de transport, à des dimensions standard d'un conteneur, en particulier les dimensions d'un conteneur maritime.

4. Dispositif selon l'une des revendications précédentes,
**caractérisé en ce que** l'unité de transport (15) inclut des bras de levage (7) équipés de pince à galets pour rails et/ou un système d'ajustement de rails et/ou un trajet de grue (8) et/ou au moins un cylindre de levage de traverses (10, 12) et/ou un dispositif pour faire tourner des traverses et/ou un système de contrôle de pinces de serrage et/ou un pupitre de service et/ou des organes d'entraînement et/ou de commande pour l'exécution des travaux.

5. Dispositif selon l'une des revendications précédentes,
**caractérisé en ce que**
en supplément à l'unité de transport (15), le véhicule ferroviaire (1) comprend au moins un système à utiliser pour les travaux, comme un emplacement de stockage (5).

6. Dispositif selon l'une des revendications précédentes,
**caractérisé en ce que** la liaison de l'unité de transport (15) avec le véhicule ferroviaire (1) a lieu au moyen de fixations standard.

7. Dispositif selon l'une des revendications précédentes,
**caractérisé en ce que** l'unité de transport (15) est reliée de manière détachable avec un véhicule ferroviaire (1), lequel est accouplé à un ou plusieurs autres véhicules ferroviaires tels que des wagons de chemin de fer ou un dispositif d'entraînement assujetti à une voie.
